# FASCICULE DE BREVET EUROPEEN

(11) **EP 0 295 970 B1**
(45) Date de publication et mention de la délivrance du brevet: **15.07.1992**
(21) Numéro de dépôt: 88400829.3
(22) Date de dépôt: 06.04.1988
(51) Int. Cl.: F42B 15/00

(54) **Projectile autopropulsé et dispositif de lancement, comportant un système d'allumage pyrotechnique, qui incorpore ce projectile**
Selbstangetriebenes Geschoss und eine mit einem pyrotechnischen Zündsystem versehene Abschussvorrichtung, welche ein solches Geschoss enthält
Self-propelled missile and launcher with a pyrotechnical ignition device for carrying such a missile

(30) Priorité: 10.04.1987 FR 8705116
(43) Date de publication de la demande: 21.12.1988
(73) Titulaire: ETIENNE LACROIX - TOUS ARTIFICES SA, F-31600 Muret (FR)
(72) Inventeur: Baricos, Jean, F-31520 Ramonville St Agne (FR); Castarede, Michel, F-32120 Mauvezin (FR); Rousseau, Philippe, F-75005 Paris (FR); Dilhan, Denis, F-31190 Auterive (FR)
(74) Mandataire: Martin, Jean-Jacques

(56) Documents cités:
- DE-B- 1 099 804
- DE-C- 682 694
- FR-A- 854 391
- FR-A- 1 252 630
- FR-A- 1 394 264
- FR-A- 1 546 763
- FR-A- 2 376 300
- US-A- 3 190 221

## Description

La présente invention concerne le domaine des roquettes autopropulsées, en particulier, mais non exclusivement, le domaine des roquettes logeant un pain éclairant destiné à être mis en oeuvre sous parachute.

La présente invention a pour but de perfectionner les roquettes existantes en proposant de nouveaux moyens permettant aisément de modifier la portée des roquettes autopropulsées en particulier d'augmenter la portée de celles-ci.

Les tentatives actuelles dans ce sens n'ont pas donné satisfaction.

Le but précité est atteint selon la présente invention grâce à une roquette autopropulsée du type comprenant un tube qui loge un moteur principal intégré, centré sur l'axe de la roquette, et comprenant au moins un moteur auxiliaire placé sur l'arrière du moteur principal, caractérisée par le fait que :
- le tube de la roquette comprend d'une part, sur l'arrière du moteur principal, une aile centrée sur l'axe de la roquette, conçue pour recevoir le moteur auxiliaire libre de translation parallèlement à l'axe de la roquette, et comprend d'autre part des moyens formant butée limitant le déplacement du moteur auxiliaire vers l'avant par rapport à la roquette lorsque le moteur auxiliaire est engagé dans l'aile du tube, et
- le moteur auxiliaire est placé dans un carter qui comprend sur l'avant un passage de transmission de feu de telle sorte que le moteur auxiliaire propulse la roquette dans la phase initiale de sa trajectoire, initie le moteur principal en fin de sa phase active, puis soit expulsé vers l'arrière lors de la mise en action du moteur principal.

Ainsi dans le cadre de la présente invention, il suffit qu'un moteur auxiliaire soit engagé dans l'aile arrière de la roquette pour augmenter la portée de celle-ci. De plus, le moteur auxiliaire ne perturbe pas le fonctionnement de la roquette ni l'efficacité du moteur principal dans la mesure où il est expulsé dès la mise en service du moteur principal. L'insertion du moteur auxiliaire n'exige pas non plus la moindre adaptation des moyens d'allumage du moteur principal, du fait que le moteur auxiliaire initie lui-même le moteur principal, en fin de sa phase active.

De nombreux systèmes de propulsion pour engins volants, notamment pour engins pyrotechniques, ont déjà été proposés. Cependant à la connaissance de la Demanderesse aucun système répondant à la définition ci-dessus n'a encore été proposé.

Le document US-A-3190221 décrit une roquette selon le préambule de la revendication 1 et comprenant un tube qui loge un moteur principal intégré centré sur l'axe de la roquette et comprenant un moteur auxiliaire placé sur l'arrière du moteur principal. Le moteur auxiliaire est ainsi éjecté automatiquement lors de la mise à feu du moteur principal. La roquette décrite dans le document US-A-3190221 comprend également des moyens sous forme d'anneaux fendus conçus pour fixer le moteur auxiliaire sur le tube de la roquette et un ensemble comprenant une batterie et un élément à retard conçu pour initier le moteur principal au moment opportun.

Le document DE-B-1099804 décrit également une roquette selon le préambule de la revendication 1 et comprenant un tube qui loge un moteur principal intégré centré sur l'axe de la roquette et comprenant un moteur auxiliaire placé sur l'arrière du moteur principal. Plus précisément, selon le document DE-B-1099804, le carter du moteur auxiliaire est formé en un matériau combustible, de sorte que ce carter soit automatiquement éliminé à la fin du fonctionnement du moteur auxiliaire.

Le document FR-A-1252630 décrit un engin volant comprenant plusieurs propulseurs principaux disposés autour du corps de l'engin et une fusée auxiliaire. Selon le document FR-A-1252630 le moteur principal n'est donc pas centré sur l'axe de l'engin. De plus, l'engin est lancé par l'action conjuguée de son appareil de propulsion principale et par la fusée auxiliaire (page 2, colonne gauche linges 53 à 56). La fusée auxiliaire n'a donc pas pour but d'augmenter sélectivement la portée de l'engin. De plus, l'appareil de propulsion principal n'est pas initié par le moteur auxiliaire à la fin de sa phase active.

Enfin, comme indiqué page 1, colonne droite, lignes 22 et 23, l'extraction de la fusée auxiliaire après sa combustion est réalisée par effet aérodynamique, et non pas par l'action du moteur principal.

Le document DE-C-682694 décrit une roquette comprenant une pluralité de dispositifs de propulsion 1, 2, 3 et 4, placés coaxialement l'un derrière l'autre. Cependant, le document DE-C-682694 précise clairement page 2-lignes 48 à 52 que les carters 8, 9, 10 et 11 des différents dispositifs de propulsion 1, 2, 3 et 4 sont reliés entre eux par des anneaux de liaison 14 en métal fusible. Il apparaît donc clairement que le document DE-C-682694 n'enseigne pas d'adapter une aile arrière pour la réception libre de translation parallèlement à l'axe, d'un moteur auxiliaire, afin d'augmenter sélectivement la portée de la roquette. Selon le document DE-C-682694 la portée de la roquette est pré-définie par le nombre et la puissance des dispositifs de propulsion et ne peut être modifiée.

Le document FR-A-1546763 évoque l'utilisation d'un moteur à base de résine phénolique. Cependant, le document FR-A-1546763 n'enseigne aucunement d'adapter une aile pour la réception libre de translation parallèlement à l'axe d'un moteur auxiliaire.

De même, le document FR-A-1394264 concerne une fusée autopropulsée à ailettes qui comprend un seul moteur. Ce document n'enseigne aucunement d'adapter une aile arrière de la fusée pour la réception d'un moteur auxiliaire.

L'engin décrit dans le document FR-A-854391 comprend un seul moteur.

Le document FR-A-2376300 propose d'utiliser deux moteurs. Cependant, d'une part, les moteurs sont reliés par des goupilles cisaillables 21 et ne sont pas susceptibles de translation parallèlement à l'axe ; d'autre part, le document FR-A-2376300 n'enseigne aucunement de placer sélectivement un moteur auxiliaire dans une aile arrière du dispositif, pour modifier sélectivement la portée de celui-ci.

Selon une autre caractéristique avantageuse de l'invention la roquette comprend en outre des moyens aptes à empêcher toute rotation relative entre le moteur principal et le moteur auxiliaire.

Ces moyens comprennent de préférence un élément en saillie sur le carter logeant l'un des moteurs et une lumière longitudinale ménagée dans le carter logeant l'autre moteur.

Selon une autre caractéristique avantageuse de l'invention les moteurs sont du type résine phénolique.

Selon une autre caractéristique avantageuse de l'invention la roquette loge une charge utile formée d'un pain éclairant.

La présente invention concerne également un dispositif pyrotechnique de lancement qui comprend un tube lanceur enfermant une roquette du type précité, un système de déclenchement d'allumage incluant un percuteur mobile et une poignée d'actionnement de ce système montée sur le tube lanceur en vue d'une commande manuelle.

D'autres buts et avantages de la présente invention apparaîtront à la lecture de la description détaillée qui va suivre, et en regard des dessins annexés, donnés à titre d'exemple non limitatif et sur lesquels :
- la figure 1 représente une vue schématique en coupe axiale longitudinale d'une roquette conforme à la présente invention, comprenant un moteur principal et un moteur auxiliaire,
- la figure 2 représente en coupe longitudinale similaire et à échelle légèrement agrandie, un moteur auxiliaire conforme à la présente invention,et
- la figure 3 représente une vue schématique en coupe axiale longitudinale d'un dispositif de lancement conforme à la présente invention, logeant une telle roquette.

On va dans un premier temps décrire la structure de la roquette 10 illustrée sur la figure 1.

Cette roquette 10 possède un axe de symétrie longitudinal référencé 12.

La roquette 10 comprend un tube propulseur 20, un moteur principal 40 et une charge utile 60.

Selon l'invention la roquette 10 comprend en outre un moteur auxiliaire 100.

Le tube propulseur 20 est formé d'un fourreau cylindrique centré sur l'axe 12.

Le moteur principal 40 est de préférence formé d'un bloc de résine phénolique. De tels moteurs sont couramment disponibles sur le marché. Ils sont bien connus pour leur faible prix.

Le moteur principal 40 est immobilisé dans le tube propulseur 20 par un sertissage annulaire 22.

Le moteur principal 40 est de préférence pourvu d'une tuyère axiale et de tuyères latérales induisant un mouvement de giration stabilisateur, autour de l'axe 12.

Un flasque porte retard 42 est placé en avant du moteur principal 40. Le flasque 42 est formé d'un disque transversal à l'axe 12. Il est immobilisé dans le tube propulseur 20 par un sertissage annulaire 24.

Le flasque 42 est pourvu d'un alésage axial traversant 44. Cet alésage 44 loge un retard pyrotechnique 46, par exemple de l'ordre de 1 s.

Le flasque 42 définit par ailleurs sur sa face avant une chambre 48 qui reçoit une charge 50 de dépotement et d'initiation à base de poudre noire.

Le retard pyrotechnique 46 communique à l'arrière avec le moteur principal 40 et à l'avant avec la charge 50.

Selon le mode de réalisation représenté sur la figure 1 annexée, la charge utile 60 comprend un pain éclairant 62 logé dans un étui 64.

L'étui 64 est centré sur l'axe 12. De plus, il est borgne. L'étui 64 est ouvert à l'arrière en regard de la charge 50. Il est obturé sur l'avant par une toile 66 transversale à l'axe 12.

La toile 66 est pourvue sur sa surface avant d'une chape 68. Les suspentes 72 d'un parachute 70 sont accrochées à la chape 68 par l'intermédiaire d'une goupille 74.

Plus précisément de préférence, un prolongateur insensible à la température développée par le pain éclairant 62 est intercalé entre le chape 68 et les suspentes du parachute.

Enfin, un bouchon d'obturation 80 ferme l'extrémité avant du tube propulseur 20. Le bouchon 80 est immobilisé sur le tube propulseur 20 par un sertissage annulaire 26.

Le bouchon 80 est muni d'un alésage traversant axial 82 obturé par une membrane 84 transparente aux éventuels dégagements gazeux du pain éclairant 62.

Le bouchon 80 supporte sur l'arrière une monture annulaire 86 en mousse servant de calage au parachute 70.

Le parachute 70 est plié dans un manchon de poussée 90 intercalé entre la toile 66 de l'étui 64 et le bouchon 80.

Le manchon de poussée est de préférence formé de deux demi coquilles cylindriques qui se séparent lors du dépotement.

Par ailleurs, le tube propulseur 20 se prolonge en arrière du moteur principal 40 par une aile annulaire 28. L'aile 28 est formée pour l'essentiel d'un cylindre centré sur l'axe 12, pourvu d'ouvertures latérales 30, 32 équiréparties autour de l'axe 12 en regard des tuyères latérales du moteur principal 40.

Comme indiqué précédemment l'aile 28 peut recevoir le moteur auxiliaire 100.

Celui-ci comprend un carter cylindrique 104 et un moteur 102 proprement dit.

Le diamètre externe du carter 104 est inférieur au diamètre interne de l'aile 28 pour permettre d'engager le carter 104 dans l'aile 28 par l'arrière, comme illustré sur la figure 1.

Le moteur auxilaire 102 est de préférence formé d'un bloc de résine phénolique, comme le moteur principal 40.

Le moteur auxiliaire 102 est immobilisé dans le carter 104 par un sertissage annulaire 106.

Le moteur auxiliaire 102 est de préférence pourvu d'une tuyère axiale et de tuyères latérales induisant un mouvement de giration stabilisateur de la roquette, lors de son fonctionnement.

Le carter 104 se prolonge en arrière du moteur 102 par une aile annulaire cylindrique pourvue d'ouvertures latérales 108, 110 équiréparties autour de son axe et placées en regard des tuyères latérales du moteur auxiliaire 102.

Le moteur auxiliaire 102 est immobilisé dans le carter 104, par le sertissage 106 à l'extrémité avant du carter 104. Le carter 104 est de plus muni sur sa face avant d'une rondelle en néoprène 112 pourvue d'un alésage central traversant 114.

Pour transmettre le mouvement de giration du moteur auxiliaire 102 à la roquette, il est prévu des moyens interdisant toute rotation relative autour de l'axe 12, entre le moteur auxiliaire 102 et la roquette 10, lorsque le moteur auxiliaire 102 est placé dans l'aile 28.

Les moyens empêchant toute rotation relative son de préférence formés d'un élément en saillie ménagé sur l'aile 28 ou le carter 104 et d'une lumière longitudinale, schématiquement illustrée sur les figures 1 et 2, sous la référence 120, ménagée dans le carter 104 ou l'aile 28. Les moyens précités empêchant toute rotation relative entre le moteur auxiliaire 102 et la roquette garantissent en outre que les ouvertures 30, 32 ménagées dans l'aile 28 soient alignées avec les ouvertures 108, 110.

La présente invention concerne également un dispositif pyrotechnique de lancement pour la roquette 10 précédemment décrite.

Pour l'essentiel ce dispositif pyrotechnique comprend, comme illustré sur la figure 3, un tube lanceur 200 adapté pour loger une roquette du type précité, et équipée d'un système de déclenchement d'allumage 220 incluant un percuteur mobile et une poignée 210 d'actionnement de ce système, montée sur le tube lanceur 200 en vue d'une commande manuelle.

Mise à part la structure de la roquette 10, la structure du tube lanceur 200 peut être conforme à celle décrite et représentée dans la demande de brevet français déposée le 30 mai 1978 sous le numéro 78 16079 et publiée sous le numéro 2 427 573, au nom de la Demanderesse.

Pour cette raison, la structure du tube lanceur 200 ne sera pas décrite en détail par la suite.

Le contenu de la demande de brevet français précitée et publiée sous le numério 2 427 573 est considéré comme incorporé à la présente description par la référence qui lui est faite ici.

Néanmoins, on notera à l'examen de la figure 3 annexée, que la poignée d'actionnement 210 est placée sur la base du tube lanceur 200, tandis que le sommet du tube lanceur 200 est obturé, en position de stokage, par un bouchon 230 amovible, immobilisé sur le sommet du tube lanceur 200 par des goupilles cisaillables 240, 242.

Le système de déclenchement d'allumage 220 comprend un percuteur 222 et des moyens pyrotechniques aptes à initier le moteur auxiliaire 100 et comprenant de préférence une amorce détonnante, un retard pyrotechnique et un relais d'allumage logé dans un bloc 224, comme évoqué dans la demande de brevet français N. 2 427 573 précitée.

Comme décrit dans cette demande de brevet, la poignée 210, grâce à un système de rampe, est adaptée lors de son actionnement pour bander un ressort 226 sollicitant le percuteur 222 puis libérer le percuteur qui frappe alors l'amorce détonante.

De préférence, la poignée d'actionnement 210 est adaptée en outre pour opérer dans un premier temps un déplacement vers le haut de la roquette 10 à l'intérieur du tube lanceur 200 afin de cisailler les goupilles 240, 242 et d'éjecter le bouchon d'obturation 230.

On notera par ailleurs que de préférence la roquette 10 est supportée dans le tube lanceur 200 par une entretoise 250. Celle-ci prend appui sur la face arrière du moteur auxiliaire 100 . Par ailleurs, un tube guide feu 252 est de préférence intercalé entre le bloc 224 logeant le relais d'allumage et le moteur auxiliaire 100.

Pour l'essentiel le fonctionnement du dispositif illustré sur les figures annexées est le suivant.

Au repos une roquette 10 équipée d'un moteur auxiliaire 100 est logée dans le tube lanceur 200 et repose contre l'entretoise 250.

Le tube propulseur 20 est obturé à l'avant par un bouchon 80. La parachute 70 est plié dans le manchon de poussée 90. Le tube lanceur 200 est obturé par le bouchon 230.

Lors de l'actionnement de la poignée 210, grâce à un système de rampe, comme décrit dans la demande de brevet français N. 2 427 573, la roquette 10 est tout d'abord repoussée vers l'avant dans le tube lanceur 200 pour cisailler les goupilles 240, 242 et éjecter le bouchon 230.

La suite de l'actionnement de la poignée 210 assure successivement un bandage du ressort de percussion 226 puis une libération du percuteur 222 pour mettre à feu l'amorce détonante, le retard pyrotechnique et le relais d'allumage intégré au bloc 224 du système de déclenchement d'allumage 220. Le feu est alors transmis au moteur auxiliaire 100 par l'intermédiaire du tube guide feu 252 pour éjecter la roquette 10.

La rondelle 112 de néoprène intercalée entre le moteur auxiliaire 100 et le moteur principal 40 interdit une transmission intempestive de feu vers le moteur principal 40.

Cependant, le moteur auxiliaire 100 est adapté pour transmettre le feu au moteur principal 40, en fin de sa phase active, par l'intermédiaire de l'alésage central 114 ménagé dans la rondelle 112.

De préférence, le feu est transmis au moteur principal 40 avant que la force de poussée du moteur auxiliaire 100 s'annule. Pour cela, la masse de résine phénolique composant le moteur auxiliaire 100 est de préférence pourvue, sur l'avant, en regard de l'alésage 114, d'une cavité centrée sur l'axe 12.

Lors du fonctionnement du moteur auxiliaire 100, les moyens 120 interdisent toute rotation relative entre ce moteur auxiliaire 100 et la roquette 10 pour transmettre à la roquette 10 le mouvement de giration induit par les tuyères latérales du moteur auxiliaire 100.

Cependant, lors de la mise en service du moteur principal 40, le moteur auxiliaire 100 libre de translation dans l'aile 28 éjecté sur l'arrière de la roquette 10.

En fin de combustion du moteur principal 40 le feu est transmis au retard pyrotechnique 46 et de là à la charge de dépotement 50.

La force de poussée générée par les gaz développés par la charge 50 de poudre noire est transmise par l'intermédiaire de l'étui 64 et du manchon 90 au bouchon 80 qui est éjecté.

Simultanément le pain éclairant 62 est mis à feu. De plus, l'étui 64 logeant le pain éclairant 62 et le parachute 70 accroché à l'étui 64 sont dépotés à l'extérieur du tube propulseur 20. Le pain éclairant 62 est alors mis en oeuvre , de façon classique en soi, sous parachute 70.

L'homme de l'art comprendra aisément que l'adjonction d'un moteur auxiliaire 100 en arrière de la roquette 10 permet d'augmenter aisément et sans coût notable supplémentaire la portée de la roquette 10.

Cependant, le cas échéant, la roquette 10 peut être utilisée, dans un tube lanceur 200 du type illustré sur la figure 3 annexée, mais de longueur adaptée, sans le moteur auxiliaire 100. Dans ce cas, la portée de la roquette 10 est bien entendu plus courte.

Par ailleurs, si cela est nécessaire, l'aile arrière du moteur auxiliaire 100 peut elle-même recevoir un autre moteur similaire, qui est mis à feu dans un premier temps, initie le moteur auxiliaire 100 à la fin de sa phase active et est éjecté par l'arrière lors de la mise en service du moteur auxiliaire 100.

La présente invention n'est pas limitée aux modes de réalisation qui viennent d'être décrits mais s'étend à toutes variantes conformes à son esprit.

Selon l'une de ces variantes, les deux bouchons 80 et 230, séparés selon la description détaillée qui précède, peuvent être regroupés en un élément monobloc. Dans ce cas, le bouchon unique est serti sur l'extrémité avant du bube propulseur 20. Il est par ailleurs immobilisé, au stockage, sur l'extrémité avant du tube lanceur 200 par l'intermédiaire de goupilles 240 et 242.Lors de l'actionnement initial de la poignée 210 les goupilles 240 et 242 sont cisaillées. Le fonctionnement du dispositif reste similaire a celui précédemment décrit.

## Revendications

1. Roquette autopropulsée du type comprenant un tube (20) qui loge un moteur principal (40) intégré, centré sur l'axe (12) de la roquette, et comprenant au moins un moteur auxiliaire (100) placé sur l'arrière du moteur principal, caractérisée par le fait que :
- le tube (20) de la roquette comprend d'une part, sur l'arrière du moteur principal (40), une aile (28) centrée sur l'axe (12) de la roquette, conçue pour recevoir le moteur auxiliaire (100) libre de translation parallèlement à l'axe (12) de la roquette, et comprend d'autre part des moyens (40) formant butée limitant le déplacement du moteur auxiliaire (100) vers l'avant par rapport à la roquette (10) lorsque le moteur auxiliaire (100) est engagé dans l'aile (28) du tube (20), et
- le moteur auxiliaire (100) est placé dans un carter (104) qui comprend sur l'avant un passage de transmission de feu de telle sorte que le moteur auxiliaire (100) propulse la roquette (10) dans la phase initiale de sa trajectoire, initie le moteur principal (40) en fin de sa phase active, puis soit expulsé vers l'arrière lors de la mise en action du moteur principal (40).

2. Roquette selon la revendication 1, caractérisée par le fait que les moyens formant butée servant d'appui au moteur auxiliaire (100) pour limiter le déplacement de celui-ci vers l'avant par rapport à la roquette (10) sont formés de la face arrière du moteur principal (40).

3. Roquette selon l'une des revendications 1 ou 2, caractérisée par le fait que l'aile (28) à une forme annulaire centrée sur l'axe (12) de la roquette.

4. Roquette selon l'une des revendications 1 à 3, caractérisée par le fait qu'elle comprend en outre des moyens (120) aptes à empêcher toute rotation relative entre le moteur principal (40) et le moteur auxiliaire (100).

5. Roquette selon la revendication 4, caractérisée par le fait que les moyens empêchant toute rotation relative entre le moteur principal (40) et le moteur auxiliaire (100) comprennent un élément en saillie sur le carter (28 ; 104) logeant l'un des moteurs (40, 100) et une lumière longitudinale (120) ménagée dans le carter (104 ; 28) logeant l'autre moteur (100, 40).

6. Roquette selon l'une des revendications 1 à 5, caractérisée par le fait que les moteurs (40, 100) sont du type résine phénolique.

7. Roquette selon l'une des revendications 1 à 6, caractérisée par le fait que la roquette (10) loge une charge utile (60) formée d'un pain éclairant.

8. Roquette selon l'une des revendications 1 à 7, caractérisée par le fait que le moteur auxiliaire (100) est placé dans un carter (104) qui comprend une aile arrière apte à recevoir elle-même un moteur auxiliaire additionnel similaire.

9. Roquette selon l'une des revendications 1 à 8, caractérisée par le fait que chaque aile (28, 104) est pourvue d'ouvertures latérales (30, 32 ; 108, 110).

10. Roquette selon l'une des revendications 1 à 9, caractérisée par le fait que le moteur auxiliaire (100) est pourvu sur l'avant d'une rondelle transversale (112) en néoprène, munie d'un alésage central (114).

11. Dispositif pyrotechnique, caractérisé en ce qu'il comprend un tube lanceur (200) enfermant une roquette conforme à l'une des revendications 1 à 10, un système de déclenchement d'allumage (220) incluant un percuteur mobile (222) et une poignée (210) d'actionnement de ce système montée sur le tube lanceur (200) en vue d'une commande manuelle.

## Claims

1. Self-propelled rocket of the type comprising a tube (20) which houses an integral main engine (40), centered on the axis (12) of the rocket, and comprising at least an auxiliary engine (100) placed on the rear side of the main engine, characterized by the fact that :
- the tube (20) of the rocket comprises, on the one part, behind the main engine (40), a wing (28) centered on the axis (12) of the rocket, adapted to receive the auxiliary engine (100) free to move in translation parallel to the axis (12) of the rocket, and comprises, on the other part, means (40) constituting an abutment limiting displacement of the auxiliary engine (100) in the forward direction relative to the rocket (10), when the auxiliary engine (100) is engaged in the wing (28) of the tube (20), and,
- the auxiliary engine (100) is placed in a housing (104) which comprises on its front part an igniting passage, so that the auxiliary engine (100) propels the rocket (10) during the initial portion of its trajectory, ignites the main engine (40) at the end of its active stage and is then expelled rearwardly when the main engine (40) comes into operation.

2. A rocket according to claim 1, characterized by the fact that the abutment-forming means providing a thrust surface for the auxiliary engine (100) in order to limit displacement thereof forwardly relative to the rocket (10) are formed by the rear face of the main engine (40).

3. A rocket according to claim 1 or 2, characterized by the fact that the wing (28) is annular in shape and is centered on the axis (12) of the rocket.

4. A rocket according to any one of claims 1 to 3, characterized by the fact that it further includes means (120) suitable for preventing relative rotation between the main engine (40) and the auxiliary engine (100).

5. A rocket according to claim 4, characterized by the fact that the means for preventing relative rotation between the main engine (40) and the auxiliary engine (100) comprise an element projecting from the housing (28; 104) receiving one of the engines (40, 100) and a longitudinal slot (120) provided in the housing (104; 28) receiving the other engine (100, 40).

6. A rocket according to any one of claims 1 to 5, characterized by the fact that the engines (40, 100) are of the phenolic resin type.

7. A rocket according to any one of claims 1 to 6, characterized by the fact that the rocket (10) receives a payload (60) constituted by an illuminating flare.

8. A rocket according to any one of claims 1 to 7, characterized by the fact that the auxiliary engine (100) is received in a housing (104) whose rear end constitutes an auxiliary wing adapted to receive a similar additional auxiliary engine.

9. A rocket according to any one of claims 1 to 8, characterized by the fact that each wing (28, 104) is provided with side openings (30, 32; 108, 110).

10. A rocket according to any one of claims 1 to 9, characterized by the fact that the auxiliary engine (100) is provided at its leading end with a transverse neoprene washer (112) having a central hole (114).

11. A pyrotechnical device characterized in that it comprises a launch tube (200) containing a rocket according to any one of claims 1 to 10, a firing system (220) including a moving striker (222) and an operating grip (210) for operating said system and mounted on the lauch tube (200) for the purposes of manual control.

## Patentansprüche

1. Selbstangetriebene Rakete mit einer Hülse (20), in der ein zur Achse (12) der Rakete zentrierter integrierter Haupttreibsatz (40) aufgenommen ist, und mit wenigstens einem hinter dem Haupttreibsatz angeordneten Hilfstreibsatz (100), dadurch gekennzeichnet, daß:
- die Hülse (20) der Rakete einerseits hinter dem Haupttreibsatz (40) einen zur Achse (12) der Rakete zentrierten Träger (28) zur Aufnahme des Hilfstreibsatzes (100) mit Sicherung gegen zur Achse (12) der Rakete parallele Verschiebung, und andererseits Mittel (40) aufweist, die einen Anschlag bilden, der beim Einsetzen des Hilfstreibsatzes (100) in den Träger (28) der Hülse (20) die Verschiebung des Hilfstreibsatzes (100) relativ zur Rakete (10) nach vorn begrenzt, und
- der Hilfstreibsatz (100) in einem Gehäuse (104) angeordnet ist, der vorn einen Flammenübertragungsdurchlaß aufweist, derart, daß der Hilfstreibsatz (100) die Rakete (10) in der Anfangsphase ihrer Trajektorie vortreibt, am Ende seiner aktiven Phase den Haupttreibsatz (40) zündet, danach bei der Inbetriebnahme des Haupttreibsatzes (40) nach hinten abgestoßen wird.

2. Rakete nach Anspruch 1, dadurch gekennzeichnet, daß die Mittel, die einen als Abstützung für den Hilfstreibsatz (100) dienenden Anschlag zur Begrenzung der Verschiebung desselben relativ zur Rakete (10) nach vorn bilden, von der Rückseite des Haupttreibsatzes (40) gebildet sind.

3. Rakete nach einem der Ansprüche 1 oder 2, dadurch gekennzeichnet, daß der Träger (28) von zur Achse (12) der Ra kete zentrierter kreisringförmiger Gestalt ist.

4. Rakete nach einem der Ansprüche 1 bis 3, dadurch gekennzeichnet, daß sie ferner Mittel (120) aufweist, die jede Relativdrehung zwischen dem Haupttreibsatz (40) und dem Hilfstreibsatz (100) zu verhindern vermögen.

5. Rakete nach Anspruch 4, dadurch gekennzeichnet, daß die jede Relativdrehung zwischen dem Haupttreibsatz (40) und dem Hilfstreibsatz (100) verhindernden Mittel ein herausragendes Organ auf dem einen der Treibsätze (40, 100) aufnehmenden Gehäuse (28; 104) und eine längsgerichtete Aussparung (120), die in das den anderen Treibsatz (100, 40) aufnehmende Gehäuse (104; 28) eingearbeitet ist, umfassen.

6. Rakete nach einem der Ansprüche 1 bis 5, dadurch gekennzeichnet, daß die Treibsätze (40, 100) vom Typ Phenolharz sind.

7. Rakete nach einem der Ansprüche 1 bis 6, dadurch gekennzeichnet, daß in der Rakete (10) eine von einem Leuchtsatz gebildete Nutzlast (60) aufgenommen ist.

8. Rakete nach einem der Ansprüche 1 bis 7, dadurch gekennzeichnet, daß der Hilfstreibsatz (100) in einem Gehäuse (104) angeordnet ist, welcher einen hinteren Träger aufweist, der selbst einen ähnlichen, zusätzlichen Hilfstreibsatz aufzunehmen vermag.

9. Rakete nach einem der Ansprüche 1 bis 8, dadurch gekennzeichnet, daß jeder Träger (28, 104) mit seitlichen Öffnungen (30, 32; 108, 110) versehen ist.

10. Rakete nach einem der Ansprüche 1 bis 9, dadurch gekennzeichnet, daß der Hilfstreibsatz (100) vorn mit einer quergerichteten Zwischenscheibe (112) aus Neopren, die eine mittige Bohrung (114) aufweist, versehen ist.

11. Feuerwerkskörper, dadurch gekennzeichnet, daß er ein Abschußrohr (200) aufweist, das eine Rakete nach einem der Ansprüche 1 bis 10 umhüllt, ein Zündungsauslösesystem (220) mit einem beweglichen Schlagbolzen (222), und zur Handbetätigung eine auf dem Abschußrohr (200) angeordnete Handhabe (210) zum Betätigen dieses Systems.
